# EUROPÄISCHE PATENTSCHRIFT

(11) **EP 1 348 935 B1**
(45) Veröffentlichungstag und Bekanntmachung des Hinweises auf die Patenterteilung: **18.08.2004**
(21) Anmeldenummer: 03004762.5
(22) Anmeldetag: 05.03.2003
(51) Int. Cl.: G01D 11/30, F15B 15/28

(54) **Halterung für Magnetfeldsensoren**
Fixing device for magnetic field sensor
Fixation pour capteur de champ magnétique

(30) Priorität: 27.03.2002 DE 20204874 U
(43) Veröffentlichungstag der Anmeldung: 01.10.2003
(73) Patentinhaber: Sick AG, 79183 Waldkirch, Breisgau (DE)
(72) Erfinder: Neuhaeuser, Torsten, 79353 Bahlingen (DE)
(74) Vertreter: Ludewigt, Christoph

(56) Entgegenhaltungen:
- DE-A- 19 653 222
- DE-U- 20 218 204
- US-A- 6 101 920
- PATENT ABSTRACTS OF JAPAN vol. 2002, no. 02, 2. April 2002 (2002-04-02) & JP 2001 280310 A (NOK CORP), 10. Oktober 2001 (2001-10-10)

## Beschreibung

Die Erfindung bezieht sich auf einen Magnetfeldsensor, der axial verstellfähig am Gehäuse eines Arbeitszylinders angeordnet wird. Solche Magnetfeldsensoren haben sich zur genauen Positionsbestimmung durch berührungsloses Erfassen der Stellung von z. B. Pneumatik- oder Hydraulikkolben innerhalb eines Arbeitszylinders bewährt. Zu diesem Zweck sind an den Außenflächen des Gehäuses des Arbeitszylinders Führungsnuten angebracht in welchen die Magnetfeldsensoren axial verstellt und anschließend arretiert werden.
Die Führungsnuten, die sowohl einen zylindrischen als auch rechteckigen Querschnitt aufweisen, sind über eine Spaltöffnung nach Außen geöffnet.
Eine derartige Halterung von Magnetfeldsensoren an einem Arbeitszylinder ist aus der DE 44 35 671 A1 bekannt. Der darin beschriebene Magnetfeldsensor hat im Wesentlichen einen kreisförmigen Querschnitt und wird in einer nach Außen geschlitzt ausgeführten Zylindernut gehalten.

Um diesen Magnetfeldsensor in die C-Nut einzuführen, ist es notwendig, diesen über das frei liegende Ende der Führungsnut einzuschieben. Innerhalb dieser Nut kann dieser Sensor dann verschoben und anschließend positioniert werden. Wenn dieser Sensor wieder aus der C-Nut entfernt werden muss, ist dies ebenfalls nur dann möglich, wenn der Sensor am frei liegenden Ende aus der Führungsnut herausgeschoben wird. Diese Ein- bzw. Ausbauart des Sensors am Gehäuse eines Arbeitszylinders ist besonders dann von Nachteil, wenn innerhalb einer Führungsnut gleichzeitig mehrere Magnetfeldsensoren positioniert sind, weil diese dann seriell nacheinander hinein- bzw. aus der Führungsnut herausgeschoben werden müssen. In der DE 196 43 413 und DE 196 53 222 sind deshalb Magnetfeldsensoren beschrieben, welche einen derartigen Querschnitt aufweisen, dass sie beliebig an jeder Stelle in die teilweise geöffnete Führungsnut eingesetzt werden können. Diese Magnetfeldsensoren haben einen derartigen Querschnitt, dass sie über ihre Schmalseite in eine Führungsnut eingesetzt werden und nach dem Einsetzen in die Führungsnut gedreht und arretiert werden. Die Arretierung des Magnetfeldsensors erfolgt dadurch, dass mittels einer Feststellschraube, welche sich am Nutboden abstützt, der Sensor gegen die Nutschulter gepresst wird. Nachteilig an diesem bekannten Stand der Technik ist jedoch, dass durch die zwangsläufig vorhandenen mechanischen Toleranzen der Führungsnut als auch die Toleranzen im Querschnitt des Magnetfeldsensors, der Luftabstand des Sensors zum Arbeitszylinder im Gehäuse verändert wird. Diese Abstandsveränderung führt zwangsläufig zu einer Magnetfeldänderung, die sich hinsichtlich der Funktionsgenauigkeit des Sensors negativ auswirkt. Ein weiterer Nachteil ist darin zu sehen, dass die Magnetfeldsensoren, bei dieser Art der Arretierung mittels der Feststellschraube mechanisch belastet werden, was zum Verbiegen oder gar zur Beschädigung der Magnetfeldsensoren führen kann.

Der Erfindung liegt die Aufgabe zugrunde, einen Magnetfeldsensor so auszubilden, dass er in möglichst viele Aufnahmenuten, die herstellerbedingt verschiedenartig ausgestaltet sind, an jeder Stelle beliebig eingesetzt werden kann und anschließend arretierbar ist. Bei der Arretierung soll sich der Luftabstand des Sensors zum Arbeitszylinder nicht verändern und darüber hinaus soll die mechanische Beanspruchung des Magnetfeldsensors minimiert werden. Ferner soll die axiale Verstellung des Magnetfeldsensor in der Führungsnut leichtgängig, präzise und reproduzierbar möglich sein.

Zur Lösung dieser Aufgabe sind alle Merkmale des Anspruchs 1 vorgesehen. Zweckmäßige Ausgestaltungen und vorteilhafte Weiterbildungen sind aus den nachgeordneten Unteransprüchen ersichtlich.

Erfindungsgemäß wird die Aufgabe dadurch gelöst, dass der Magnetfeldsensor die Form eines ellipsenähnlichen Zylinders aufweist und dadurch in einer bestimmten Lage beliebig in die Führungsnut eingesetzt und danach axial verdreht werden kann. Die Arretierung des Magnetfeldsensors wird mit einer darin eingeschraubten Linsenkopfschraube durchgeführt. Dazu wird die Linsenkopfschraube etwas aus dem Magnetfeldsensor herausgedreht, bis sich diese an den Nutschultern, die neben der Spaltöffnung angebracht sind, abstützt und den Sensor gegen den Nutboden drückt. Dadurch ist der Abstand des Magnetfeldsensors zum Kolben im Arbeitszylinder konstant gehalten.

Durch die Verwendung einer speziellen Linsenkopfschraube, deren Außendurchmesser und Abflachungsradius an die Spaltöffnung der Führungsnut angepasst ist, ergibt sich weiterhin der Vorteil, dass der Magnetfeldsensor beim Festziehen der Schraube zentriert zur Spaltöffnung arretiert ist.

Gemäß einer Weiterbildung der Erfindung greift die Linsenkopfschraube zur Arretierung des Magnetfeldsensors in das Innengewinde einer in dem Magnetfeldsensor eingesetzten Buchse ein, welche aus der zum Nutboden hinweisenden Sensorfläche geringfügig aus dem Magnetfeldsensor herausragt. Durch diese vorteilhafte Ausführungsform der Arretierung wird der Magnetfeldsensor selbst beim Festziehen der Schraube mechanisch nicht belastet, denn nur die Baugruppe "Schraube mit Buchse" verspannt sich zwischen der Nutschulter und dem Nutboden.

In einer weiteren vorteilhaften Ausführungsform der Erfindung befindet sich die Schraube zum Arretieren des Magnetfeldsensors in der Nähe jener Stirnfläche des Sensors, in welche das Anschlusskabel eingeführt wird. Dadurch werden die gegebenenfalls über das Anschlusskabel auf den Magnetfeldsensor einwirkenden Kräfte abgefangen und können sich somit nicht negativ auf die Elektronik auswirken. Darüber hinaus ergibt sich damit der zusätzliche Vorteil, dass das Sensorelement sehr nah an der Sensorspitze angebracht werden kann, wodurch der Magnetfeldsensor in der Lage ist, die Endlagen der Kolbenposition im Grenzfall noch über die Führungsnut hinaus detektieren zu können.

Besonders vorteilhaft ist es dann, wenn bei Magnetfeldsensoren in einem Kunststoffgehäuse für die eingesetzte Buchse ein Metallwerkstoff verwendet wird. Da in der Regel bei einer Schraubbefestigung ein Festziehen durch Drehung der Schraube im Uhrzeigersinn stattfindet, ist es von Vorteil, bei der Verbindung von Schraube und Buchse ein Linksgewinde zu verwenden, weil damit bei Rechtsdrehung der Linsenkopfschraube die Klemmfunktion eingeleitet wird.

Im Folgenden wird die Erfindung an Hand von Ausführungsbeispielen unter Bezugnahme auf die Zeichnungen im Einzelnen erläutert. In den Zeichnungen zeigen:
- Figur 1: eine perspektivische Darstellung eines erfindungsgemäßen Magnetfeldsensors
- Figur 2a,b: eine schematische Darstellung der Einfügung und Arretierung des Magnetfeldsensors in einer Führungsnut
- Figur 3: eine in der Längsachse der Linsenkopfschraube geschnittene Seitenansicht des erfindungsgemäßen Magnetfeldsensors in einer Führungsnut.

Figur 1 zeigt einen Magnetfeldsensor 1 mit einem elektrischen Anschlusskabel 2. In dem Magnetfeldsensor 1 ist eine Linsenkopfschraube 3 versenkt angebracht, welche im hier dargestellten eingedrehten Zustand nicht über den ellipsenähnlichen Zylinderquerschnitt herausragt. Neben der Linsenkopfschraube 3 ist ein Fenster 4 angebracht, in welchem eine Funktionsanzeige angebracht ist.

In Figur 2a ist zu ersehen, dass die der kleinen Achse 6 des ellipsenähnlichen Querschnittes 5 entsprechende Abmessung geringer ist, als eine Spaltöffnung 7 einer Führungsnut 8 und deshalb der Magnetfeldsensor an jeder Stelle beliebig eingesetzt werden kann.

Nach radialer Drehung des Magnetfeldsensors 1 um ca. 90° liegt, wie in Figur 2b dargestellt, die große Achse 9 des ellipsenähnlichen Querschnittes parallel zur Spaltöffnung 7, wodurch der Magnetfeldsensor in dieser Lage nicht mehr aus der Führungsnut herausgenommen werden kann. Zur Arretierung des Magnetfeldsensors 1 in der Führungsnut wird die Linsenkopfschraube 3 derart gedreht, dass sich diese in Richtung der Spaltöffnung 7 bewegt.
Auf der in Längsachse der Linsenkopfschraube geschnittenen Seitenansicht nach Figur 3, ist ein Ausschnitt eines Gehäuses 10 eines Arbeitszylinders dargestellt. In diesem Gehäuse ist eine rechteckige Führungsnut 8 eingelassen, welche durch die Spaltöffnung 7 nach Außen geöffnet ist. Seitlich der Spaltöffnung 7 sind an der Innenseite der Führungsnut zwei Nutschultem 11 und 12 angebracht. Im Magnetfeldsensor 1 ist eine Buchse 13 mit Innengewinde eingelassen, in welche die Linsenkopfschraube 3 eingeschraubt ist. Da der maximale Durchmesser an der Unterseite des Schraubenkopfes größer als die Spaltöffnung 7 der Führungsnut ist, stützt sich beim Herausdrehen der Linsenkopfschraube 3 aus der Buchse 13 diese mit den abfallenden Flanken 15, 16 an den Nutschultern 11, 12 ab und drückt den Magnetfeldsensor 1 mit dessen Buchse, die geringfügig aus dem Magnetfeldsensor 1 herausragt, gegen einen Nutboden 14. Die abfallenden Flanken der speziellen Linsenkopfschraube 3 zentrieren dabei gleichzeitig den Magnetfeldsensor 1 in der Symmetrieachse 17 der Führungsnut.

## Patentansprüche

1. Anordnung zur axial verstellbaren Halterung eines Magnetfeldsensors innerhalb einer am Außenbereich eines Arbeitszylinders vorgesehenen Führungsnut, in die durch eine Spaltöffnung ein zylindrischer Sensor einsetzbar und nach Drehung um seine Längsachse in der Führungsnut platzierbar ist, **dadurch gekennzeichnet, dass** eine in das Gehäuse des Magnetfeldsensors eingreifende Kopfschraube sich bei Drehung an den seitlich neben der Spaltöffnung angebrachten Nutschultern abstützt und dadurch den Magnetfeldsensor gegen den Nutboden verspannt.

2. Anordnung nach Anspruch 1, **dadurch gekennzeichnet, dass** die Kopfschraube in eine in den Magnetfeldsensor eingesetzte Buchse, vorzugsweise eine Metallbuchse, mit Innengewinde eingreift und damit den Magnetfeldsensor über die Buchse gegen den Nutboden verspannt.

3. Anordnung nach Anspruch 2, **dadurch gekennzeichnet, dass** die eingesetzte Buchse auf der dem Nutboden zugewandten Seite geringfügig über den Magnetfeldsensor hinausragt, so dass beim Verdrehen der Kopfschraube nur diese Buchse mit dem Nutboden verspannt wird.

4. Anordnung nach einem der vorhergehenden Ansprüche, **dadurch gekennzeichnet, dass** der Schraubenkopf eine linsenkopfähnliche Schraube ist die mit einem kegelförmig verlaufenden Bereich ausgebildet ist, welcher beim Anpressen der Kopfschraube an die Nutschultern den Magnetfeldsensor in der Spaltöffnung zentriert.

5. Anordnung nach einem der vorhergehenden Ansprüche, **dadurch gekennzeichnet, dass** die Kopfschraube und das im Magnetfeldsensor angebrachte Innengewinde zur Aufnahme der Kopfschraube mit einem Linksgewinde versehen sind.

6. Anordnung nach Anspruch 2 oder 3, **dadurch gekennzeichnet, dass** die eingesetzte Metallbuchse in einen Magnetfeldsensor mit Kunststoffgehäuse eingebaut ist.

7. Anordnung nach einem der vorhergehenden Ansprüche, **dadurch gekennzeichnet, dass** die Kopfschraube nahe an der Stirnseite des Magnetfeldsensors angebracht ist, an welcher das Anschlusskabel in den Sensor eingeführt ist.

8. Anordnung nach einem der vorhergehenden Ansprüche, **dadurch gekennzeichnet, dass** das für die Detektierung der Kolbenstellung verantwortliche Sensorelement in der Nähe der dem Anschlusskabel gegenüberliegenden Stirnfläche des Sensors angeordnet ist.

## Claims

1. System for axially adjustable support of a magnetic field sensor within a guiding groove at the outside of a working cylinder wherein a cylindric sensor can be inserted through a groove opening into said guiding groove and the sensor is placeable through rotation along its longitudinal axes inside the guiding groove, **characterized in that** a head screw engaged with the housing of the magnetic field sensor is supported upon rotation by the shoulders of the groove adjacent the groove opening and therewith the magnetic field sensor is fastened against the bottom of the groove.

2. System according to claim 1, **characterized in that** the head screw engages with a bushing with female thread inserted into the magnetic field sensor, especially a metallic bushing, and therewith fastens the magnetic field sensor through the bushing against the bottom of the groove.

3. System according to claim 1, **characterized in that** the inserted bushing extends slightly over the magnetic field sensor on the side facing towards the bottom of the groove so that only the bushing is fastened against the bottom of the groove upon rotation of the head screw.

4. System according to claim 1, **characterized in that** the head of the screw is lenticular with a conelike region, which centers the magnetic field sensor in the groove opening upon pressing the head screw on the shoulders of the groove.

5. System according to one of the preceding claims, **characterized in that** the head screw and the inner thread for retaining the head screw inside the magnetic field sensor are provided with a left-handed thread.

6. System according to claim 2 or 3, **characterized in that** the inserted metal bushing is mounted into a magnetic field sensor with a plastic housing.

7. System according to one of the preceding claims, **characterized in that** the head screw is disposed close to the front side of the magnetic field sensor to which front side the connecting cable of the sensor is inserted.

8. System according to one of the preceding claims, **characterized in that** the sensor element which is responsible for the detection of the piston position is disposed in the vicinity of the front side of the sensor facing the connecting cable.

## Revendications

1. Dispositif pour le maintien réglable axialement d'un capteur de champ magnétique à l'intérieur d'une rainure de guidage prévue sur la zone externe d'un cylindre de travail, dans lequel un capteur cylindrique peut être inséré à travers une fente d'ouverture et peut être placé dans la rainure de guidage après rotation autour de son axe longitudinal, **caractérisé en ce qu'**une vis à tête s'engrenant dans le boîtier du capteur de champ magnétique s'appuie lors de sa rotation sur les épaulements de rainure disposés latéralement à côté de la fente d'ouverture et met ainsi sous tension le capteur de champ magnétique contre le fond de la rainure.

2. Dispositif selon la revendication 1, **caractérisé en ce que** la vis à tête s'engrène dans une douille avec filetage intérieur, de préférence une douille métallique, mise en place dans le capteur de champ magnétique, et le capteur de champ magnétique est mis ainsi sous tension par la douille contre le fond de la rainure.

3. Dispositif selon la revendication 2, **caractérisé en ce que** la douille mise en place dépasse légèrement, par son côté tourné vers le fond de la rainure, du capteur de champ magnétique de telle sorte que seule cette douille est mise sous tension avec le fond de la rainure lors de la rotation de la vis à tête.

4. Dispositif selon l'une quelconque des revendications précédentes, **caractérisé en ce que** la tête de vis est une vis ressemblant à une vis à tête goutte-de-suif réalisée avec une zone s'étirant en forme de cône qui, lors de la pression exercée par la vis à tête sur les épaulements de rainure, centre le capteur de champ magnétique dans la fente d'ouverture.

5. Dispositif selon l'une quelconque des revendications précédentes, **caractérisé en ce que** la vis à tête et le filetage intérieur disposé dans le capteur de champ magnétique sont pourvus d'un filetage à gauche pour le logement de la vis à tête.

6. Dispositif selon la revendication 2 ou 3, **caractérisé en ce que** la douille métallique mise en place est encastrée dans un capteur de champ magnétique avec un boîtier en matière plastique.

7. Dispositif selon l'une quelconque des revendications précédentes, **caractérisé en ce que** la tête de vis est disposée à proximité de la face frontale du capteur de champ magnétique dans laquelle le câble de raccordement du capteur est introduit.

8. Dispositif selon l'une quelconque des revendications précédentes, **caractérisé en ce que** l'élément de capteur responsable de la détection de la position du piston est disposé à proximité de la surface frontale du capteur faisant face au câble de raccordement.
